# EUROPÄISCHE PATENTSCHRIFT

(11) **EP 3 063 352 B1**
(45) Veröffentlichungstag und Bekanntmachung des Hinweises auf die Patenterteilung: **06.12.2017**
(21) Anmeldenummer: 14802805.3
(22) Anmeldetag: 09.10.2014
(51) Int. Cl.: E05B 83/18, E05B 81/14

(54) **SCHLOSS MIT SPEICHERHEBEL FÜR EIN KRAFTFAHRZEUG**
LOCK WITH ACCUMULATOR LEVER FOR A MOTOR VEHICLE
SERRURE DOTÉE D'UN LEVIER À MÉMOIRE POUR UN VÉHICULE À MOTEUR

(30) Priorität: 02.11.2013 DE 102013018451
(43) Veröffentlichungstag der Anmeldung: 07.09.2016
(73) Patentinhaber: Kiekert AG, 42579 Heiligenhaus (DE)
(72) Erfinder: MAZAL, Radek, 51745 Chleny (CZ)
(86) Internationale Anmeldenummer: PCT/DE2014/100353
(87) Internationale Veröffentlichungsnummer: WO 2015/062578

(56) Entgegenhaltungen:
- WO-A1-03/071065
- WO-A1-2015/000460
- DE-A1- 10 361 168
- DE-U1-202012 002 867
- US-B2- 8 348 310

## Beschreibung

Die Erfindung betrifft ein Schloss für eine Tür oder eine Klappe und zwar insbesondere für eine Haube eines Kraftfahrzeug. Das Schloss weist ein Gesperre umfassend eine Drehfalle und wenigstens eine Sperrklinke für ein Verrasten der Drehfalle auf. Das Schloss ist mit einem Auslösehebel versehen, mit dem das Gesperre für ein Öffnen einer zugehörigen Tür oder Klappe entrastet werden kann. Es gibt außerdem einen Speicherhebel, welcher die Sperrklinke während eines Öffnens mittelbar oder ummittelbar zeitweise in ihrer geöffneten Stellung hält. "Geöffnete Stellung" meint, dass die Sperrklinke die Drehfalle nicht verrastet und die Drehfalle somit von einer Schließstellung in eine geöffnete Stellung gedreht werden kann.

Ein Schloss dient zum zeitweisen Verschließen von öffnungen in Kraftfahrzeugen mit Hilfe von Türen oder Klappen. Im geschlossenen Zustand eines solchen Schlosses greift die Drehfalle mit zwei Armen um einen insbesondere bögelförmig ausgeführten Schließbolzen herum. Der Schließbolzen kann im Fall eines Kraftfahrzeugs an einer Tür oder Klappe des Kraftfahrzeugs befestigt sein und dann das Schloss an der Karosserie oder umgekehrt. Im Fall eines Kraftfahrzeugs gibt es insbesondere Seitentürschlösser, Heckklappenschlösser und Haubenschlösser bzw. Motorhaubenschlösser.

Das Schloss umfasst regelmäßig einen Schlosskasten oder eine Schlossplatte sowie einen Schlossdeckel, mit dessen Hilfe der Schlosskasten verschlossen wird, Schlosskasten und Schlossdeckel werden Schlossgehäuse genannt. Das Gesperre, also Drehfalle und Sperrklinke, sind grundsätzlich am Schlosskasten drehbar angebracht. Aus Stabilitätsgründen bestehen Schlosskasten, Drehfalle und/oder Sperrklinke grundsätzlich aus Metall. Der Schlossdeckel wird üblicherweise aus Kunststoff hergestellt.

Erreicht die Drehfalle durch Verschwenken ausgehend von einer geöffneten Stellung eine Schiießstellung, so wird die Drehfalle schließlich mittels der Sperrklinke verrastet. Ein solches Verschwenken wird durch den Schließbolzen erreicht, wenn dieser durch ein Schließen einer zugehörigen Tür oder Klappe in die Drehfalle einfällt. Eine Sperrfläche der Sperrklinke liegt im verrosteten Zustand an einer Sperrfläche der Drehfalle an, wodurch verhindert wird, dass die Drehfalle in Richtung geöffnete Stellung zurückgedreht werden kann. Der Schließbolzen kann das Gesperre in der Schließstellung nicht mehr verlassen.

Für ein Öffnen ist es erforderlich, die Sperrklinke aus ihrer Raststellung heraus zu bewegen. Ist die Sperrklinke aus ihrer Raststellung heraus bewegt worden, so dreht sich die Drehfalle in Richtung geöffnete Stellung. In der geöffneten Stellung der Drehfalle und damit in der geöffneten Stellung des Gesperres kann der Schließbolzen das Schloss verlassen. Die Tür oder Klappe kann so wieder geöffnet werden.

Es gibt Schlösser mit zwei verschiedenen Raststellungen der Drehfalle, Die Drehfalle kann dann zunächst in der sogenannten Vorrastposition verrastet werden und durch ein Weiterdrehen in Schließrichtung schließlich in der sogenannten Hauptrastposition. In der Vorrastposition kann zwar ein Schließbolzen das Gesperre nicht mehr verlassen. Eine entsprechende Tür oder Klappe ist aber noch nicht vollständig geschlossen. Eine solche Tür oder Klappe ist erst dann vollständig verschlossen, wenn die Drehfalle bis zur Hauptrastposition gedreht und hier verrastet wird. Für ein Verrasten in der Vorrastposition kann eine zweite Sperrklinke vorgesehen sein. Es ist aber auch möglich, die Drehfalle mit nur einer Sperrklinke sowohl in der Vorrastposition als auch in der Hauptrastposition zu verrastet

Um ein Schloss öffnen zu können, gibt es eine Betätigungseinrichtung. Wird die Betätigungseinrichtung bestätigt, so öffnet sich das Gesperre. Ein Griff einer Tür oder einer Klappe kann Teil der Betätigungseinrichtung sein. Dieser Griff wird in der Regel über ein Gestänge oder einen Bowdenzug mit einem Auslösehebel des Schlosses verbunden. Wird der Griff betätigt, so wird mittels des Gestänges oder des Bowdenzugs der Auslösehebel des Schlosses so verschwenkt, dass sich die Sperrklinke von ihrer Raststellung in ihre geöffnete Stellung bewegt, die Drehfalle sich dann in ihre geöffnete Stellung dreht, um dann eine zugehörige Tür oder Klappe öffnen zu können. Ein Kraftfahrzeug kann einen in der Regel schwenkbaren Außengriff, der von außen erreichbar ist, und/oder einen in der Regel schwenkbaren Innengriff, der von innen erreichbar ist, aufweisen.

Die vorliegende Erfindung ist besonders vorteilhaft für klappenförmige Hauben, die zumindest bereichsweise derart horizontal ausgerichtet sind, dass diese mit Schnee bedeckt werden können. Eine dadurch bewirkte Last (auch "Schneelast" genannt) behindert ein Öffnen einer solchen Klappe, bevorzugt eine Heckklappe eines Kraftfahrzeugs. So kann sich ein Gesperre eines Schlosses zwar öffnen, also entrasten. Aufgrund der hohen Belastung durch Schnee kann es aber passieren, dass sich der Schließbolzen (auch "Schlosshalter" genannt) nicht weit genug aus der Drehfalle heraus bewegt, so dass die Sperrklinke nach einem Öffnen wieder die Drehfalle verrastet Ist eine Vorrast vorhanden, so kann es passieren, dass die Sperrklinke während des Öffnens unplanmäßig in der Vorrastposition die Sperrklinke verrastet. Um ein solches Problem zu vermeiden, wird ein Speicherelement beispielsweise in Form eines Speicherhebels vorgesehen, welches die Sperrklinke während eines Öffnens vorrübergehend in ihrer geöffneten Stellung hält, so dass die Sperrklinke die Drehfalle nicht unplanmäßig verrasten kann. Speicherhebel heißt in diesem Fall, dass die geöffnete Stellung der Sperrklinke gehalten, beziehungsweise gespeichert wird.
Ein aus dem Gehäuse des Schlosses gebildeter Speicherhebel bzw. Speicherelement für ein Heckklappenschloss wird in der deutschen Patentanmeldung 10 2013 107 000 beschrieben. Das hieraus bekannte Speicherelement hält die Sperrklinke des Schlosses solange in ausgehobener Stellung, bis die Drehfalle geöffnet ist. Aus der US-Druckschrift US 8,348,310 B2 ist ein solcher aus dem Gehäuse des Schlosses gebildeter Speicherhebel für ein Heckklappenschloss bekannt, der als Feder ausgebildet ist. Ebenfalls ist ein solcher Speicherhebel aus der deutschen Offenlegungsschrift DE 103 61 168 A1 bekannt.

Es ist Aufgabe der Erfindung, ein Schloss der vorgenannten Art weiter zu entwickeln, welches auch im Fall einer Beeinträchtigung durch eine Last wie zum Beispiel eine Schneelast zuverlässig geöffnet werden kann.
Zur Lösung der Aufgabe umfasst ein Schloss die Merkmale des Anspruchs 1. Vorteilhafte Ausgestaltungen ergeben sich aus den abhängigen Ansprüchen.
Zur Lösung der Aufgabe wird ein Schloss insbesondere für eine sich zumindest bereichsweise horizontal erstreckende Haube oder Klappe eines Kraftfahrzeugs mit einem Gesperre aus Drehfalle und Sperrklinke für ein Verrasten der Drehfalle bereitgestellt. Das Schloss umfasst einen Auslösehebel für ein Öffnen des Gesperres und einen Speicherhebel für ein vorübergehendes Halten der Sperrklinke in ihrer geöffneten Stellung während des Öffnens des Gesperres. Das Schloss weist einen grundsätzlich aus Kunststoff bestehenden Schlossdeckel auf. Der Speicherhebel ist so beschaffen, dass dieser den Auslösehebel während des Öffnens des Gesperres vorrübergehend in seiner geöffneten Position zu halten vermag. Der Speicherhebel ist als Feder ausgestaltet. Der Speicherhebel besteht daher aus einem elastischen Material und zwar insbesondere aus einem elastischen Kunststoffmaterial. Ein Ende des Speicherhebels kann allein aufgrund seiner elastischen Eigenschaften verschwenkt werden. Dies ermöglicht unter anderem eine einfache Fertigung, da der Speicherhebel beispielsweise einteilig mit dem Schlossdeckel verbunden sein kann. Es ist nicht erforderlich, eine drehbare Lagerung für den Speicherhebel herzustellen, um den Speicherhebel verschwenken zu können. Dies ermöglicht ferner eine kompakte Bauweise. Ein solches Schloss kann auch im Fall einer Last, die auf eine Tür oder Klappe einwirkt, zuverlässig geöffnet werden, da ein unplanmäßiges Einfallen der Sperrklinke in eine Raststellung bzw. Rastposition durch den Speicherhebel vermieden wird. Das Schloss umfasst erfindungsgemäß eine vorzugsweise aus Metall bestehende Feder, die eine Kraft auf den Speicherhebel auszuüben vermag, mit der der Speicherhebel insbesondere für ein vorübergehendes Halten der Sperrklinke verschwenkt werden kann
Für ein vorübergehendes Halten der Sperrklinke wird der Speicherhebel in einer Ausführungsform parallel zur Schwenkebene des Gesperres und/ oder parallel zur Außenwand des Schlossdeckels verschwenkt. Ein Verschwenken in einer solchen Ebene ermöglicht es auf technisch einfache Weise, eine zusätzliche vorgespannte Feder, insbesondere eine Schenkelfeder, vorzusehen, die ein gewünschtes Verhalten des Speicherhebels geeignet unterstützt. Insbesondere übt die Schenkelfeder eine solche Kraft auf den Speicherhebel aus, die den Speicherhebel in die Stellung zu verschwenken vermag, in der der Speicherhebel die Sperrklinke in der geöffneten Stellung hält. Da eine Feder ein konventionell erhältliches Bauteil ist, ist der damit verbundene technische Aufwand gering. Die Feder besteht vorzugsweise aus Metall, da so eine stabil und klein gebaute Feder bereitgestellt werden kann, mit der eine hinreichend große Kraft auf den Speicherhebel ausgeübt werden kann. Die Feder unterstützt so vorteilhaft federnde Eigenschaften des Speicherhebel und vermeidet Fehlfunktionen aufgrund von Ermüdungserscheinungen, beispielsweise aufgrund von temperaturbedingten Ermüdungserscheinungen.

Der Speicherhebel ist in einer Ausführungsform einteilig mit dem Schlossdeckel des Schlosses verbunden, um mit geringem technischen Aufwand fertigen zu können.

Weitere Ausführungsformen und Vorteile werden durch die nachfolgend beschriebenen Beispiele verdeutlicht.

Es zeigen:
- Figur 1:: Auslösehebel mit Sperrklinke;
- Figur 2:: Vorderansicht auf einen Schlossdeckel;
- Figur 3:: Ausschnitt einer perspektivischen Ansicht des Schlossdeckel korrespondierend zur Vorderansicht:
- Figur 4:: Rückansicht auf den Schlossdeckel;
- Figur 5:: Vorderansicht auf das Schloss im verrasteten Zustand;
- Figur 6:: Rückansicht auf das Schloss im verrasteten Zustand;
- Figur 7:: Vorderansicht auf das Schloss während des Öffnens des Gesperres
- Figur 8:: Rückansicht auf das Schloss während des Öffnens des Gesperres;
- Figur 9:: Vorderansicht auf das Schloss während des Öffnens der Drehfalle:
- Figur 10:: Rückansicht während des Öffenes der Drehfalle:
- Figur 11:: Vorderansicht auf das Schloss im geöffneten Zustand des Gesperres;
- Figur 12:: Rückansicht auf das Schloss im geöffneten Zustand des Gesperres.

Die Figur 1 zeigt eine vorzugsweise aus Metall bestehende Sperrklinke 1 und einen vorzugsweise aus Metall bestehenden Auslösehebel 2 für ein erfindungsgemäßes Schloss. Die Sperrklinke 1 ist bevorzugt durch eine Achse 3 drehbar mit dem Auslösehebels 2 verbunden. Die Achse 3 ist vorteilhaft Bestandteil des Auslösehebels 2, um so das Spiel zwischen Auslösehebel 2 und Sperrklinke 1 zu minimieren, was besonders exakte Relativbewegungen zwischen Auslösehebel 2 und Sperrklinke i ermöglicht und damit die Betriebssicherheit verbessert. Der Auslösehebel 2 umfasst vorteilhaft eine Mitnehmerkontur 4, mit der die Sperrklinke 1 aus ihrer Raststellung heraus bewegt werden kann. Die Mitnehmerkontur 4 verläuft insbesondere stufenförmig korrespondierend zu einem dann stufenförmig vorstehenden Ende 5 der Sperrklinke 1. Es verbleibt darüber hinaus eine Fläche 15 beim Ende der Sperrklinke 1, mit der die Drehfalle verrastet werden kann.

Wird im Fall der Figur 1 der Auslösehebel 2 parallel zur Papierebene im Uhrzeigersinn verschwenkt, so erfasst die Kontour 4 das vorstehende Ende 5 und verschwenkt die Sperrklinke 1 ebenfalls im Uhrzeigersinn. Ein Betätigen des Auslösehebels 2 bewirkt so eine Mitnahme der Sperrklinke 5 und damit ein Herausbewegen der Sperrklinke 1 aus ihrer Rastposition.

Die Achse 3 ist vorzugsweise zylinderförmig, so dass ein Bolzen einer Schlossplatte oder eines Schlosskastens des Schlosses in die Achse 3 hineinreichen kann. Auf diese Weise wird der Auslösehebel 2 drehbar an einer Schlossplatte oder an einem Schlosskasten des Schlosses angebracht.

Der Auslösehebel 2 verfügt vorzugsweise über einen Arm 6, der auf der Unterseite mit einem Vorsprung 7 am freien Ende versehen ist. Der Arm mit der Mitnehmerkontur 4 ist vorteilhaft relativ lang im Vergleich zur Länge des Arms 6. Für ein Öffnen wird ein Endbereich dieses Arms mit Mitnehmerkontur 4 erfasst und verschwenkt. Aufgrund der relativ großen Länge geschieht dies vorteilhaft mit einem relativ geringen Kraftaufwand.

Die Figur 2 zeigt eine Innenansicht eines Schlossdeckels 8, der grundsätzlich aus Kunststoff gefertigt ist. Die Fertigung erfolgt in der Regel einteilig, um den Herstellungs- und Handhabungsaufwand gering zu halten. Der Schlossdeckel 8 verfügt grundsätzlich über einen Einlaufbereich 9 für einen nicht dargestellten Schließbolzen. Der Schlossdeckel 8 umfasst einen Speicherhebel 10. Der Speicherhebel 10 weist ein freies und daher bewegliches Ende 11 und ein am Schlossdeckel 8 befestigtes Ende 12 auf. Das Material, aus dem der Schlossdeckel besteht, verfügt über elastische Eigenschaften. Daher kann das Ende 1 1 des Speicherhebels 10 um den Befestigungspunkt, also das befestigte Ende 12, verschwenkt werden. Die Geometrie ist vorteilhaft so gewählt, dass der Speicherhebel 10 parallel zur Papierebene der Figur 2 und damit parallel zur Außenwand 13 des Schlossdeckels 8 hin und her verschwenkt werden kann.

Die perspektivische Detailansicht gemäß Figur 3 verdeutlicht, dass sich der Speicherhebel 10 oberhalb der äußeren Gehäusedeckelwand bzw. Außenwand 13 des Gehäusedeckels 8 befindet. Ein Stegbereich 27 schließt mit dieser Außenwand 13 einen rechten Winkel ein. An diesem Steg 27 ist der Speicherhebel 10 mit seinem Ende 12 befestigt. Der Speicherhebel 10 verfügt über eine relativ großflächige Anlagefläche 14 für eine Schenkelfeder 19, 20, 21. Die Figur 3 zeigt, dass der Speicherhebel 10 abschnittsweise einen rechteckigen Querschnitt aufweist, und zwar insbesondere ein erster Armabschnitt 15, der sich ausgehend vom befestigten Ende 12 zur Anlagefläche 14 erstreckt und insbesondere T-artig mit der Anschlagsfläche 14 verbunden ist. Die langen Seiten des rechteckigen Querschnitts schließen mit der Wand 13 vorzugsweise einen rechten Winkel ein. Dies fördert die Möglichkeit des Verschwenkens in der Papierebene, das heißt in der horizontalen Ebene der Auslenkung des Speicherhebels, des der Figur 2 um das als Gelenk wirkende befestigte Ende 12.

Durch die T - artige Verbindung wird es mäglich, trotz geringem Bauraum eine relativ große Anschlagsfläche 14 bereitzustellen, an der zuverlässig u.a. ein Schenkel 19 einer Feder anzuliegen vermag. Um die Stabilität zu verbessern, können zwei T-Schenkel über eine zusätzliche, dünne Kunststoffläche miteinander verbunden sein, wie beispielsweise die Figur 2 erkennen lässt. Abweichend von einer T-Form mündet in einer bevorzugten Ausführungsform der in der Figur 3 gezeigte Arm 15 nicht rechtwinkelig und/ oder nicht mittig in die in der Figur 3 gezeigte Anlagefläche 14 ein, sondern lediglich näherungsweise wie die Figur 2 verdeutlicht. Angrenzend an den Einlaufbereich 9 ist der Winkel, den der Arm 15 mit der Anlagefläche 14 einschließt, vorzugsweise größer als 90 Grad. Dies erlaubt ein besser geeignetes Schwenkverhalten des Speicherhebels 10.

Die Figur 3 verdeutlicht weitere Einzelheiten einer bevorzugten Ausführungsform des Speicherhebels 10 in einer perspektivischen Darstellung.

Die Figur 4 zeigt eine Außenansicht des Gehäusedeckels 8 mit dem Speicherhebel 10, dessen Rückseite durch eine Ausnehmung in der Wand 13 zu sehen ist. Die Form der Ausnehmung kann der Form der Aufsicht auf den Speicherhebel 10 entsprechen. Aus fertigungstechnischen Gründen ist eine solche Ausnehmung vorteilhaft, aber nicht zwingend erforderlich.

Die Figur 5 zeigt die Stellung einer Drehfalle 16 sowie des Auslösehebels 2 im verrasteten Zustand der Drehfalle 16 in einer Aufsicht auf die Innenseite des Schlossdeckels 8. Die Drehfalle 16 wird in dieser Stellung durch die Sperrklinke 1 verrastet, die in der Figur 5 sowie in den nachfolgenden weiteren Figuren allerdings nicht dargestellt ist. Der Auslösehebel 2 kann um seine Achse 17 verschwenkt werden und zwar in einer Ebene, die unterhalb der Ebene liegt, innerhalb der die Drehfalle 16 und die Sperrklinke 1 verschwenkt werden können. Die Achse 17 wird insbesondere durch einen an einer Schlossplatte oder an einem Schlosskasten angebrachten Bolzen realisiert. Die Drehfalle 16 kann um ihre Achse 18 herum verschwenkt werden. Die Achse 18 wird insbesondere durch einen an einer Schlossplatte oder an einem Schlosskasten angebrachten Bolzen realisiert. Ein Schenkel 19 einer Schenkelfeder liegt vorgespannt an der Anlagefläche 14 des Speicherhebels an und zwar insbesondere derart, dass eine Kraft in Richtung Einlaufbereich 9 auf den Speicherhebel 10 ausgeübt werden kann. Ein anderer Schenkel 20 der Feder liegt vorzugsweise vorgespannt an einem Steg 22 des Schlossdeckels 8 an, um eine Vorspannung bereitstellen zu können. Eine Wicklung 21 der Feder wird in einer Ausführungsform durch einen abstehenden Bolzen 23 des Auslösehebels 2 wie in der Figur 6 gezeigt gehalten. Mit geringem Bauraum wird so die Feder zuverlässig in einer gewünschten Lage gehalten.

Die Figur 6 zeigt eine Aufsicht auf die Außenseite des Schlossdeckels 8, der transparent dargestellt ist, um so das Halten der Feder 19, 20, 21 durch den Bolzen 23 zu verdeutlichen. Die Figur 6 verdeutlicht ferner, dass im verrasteten Zustand des Gesperres dadurch das freie Ende 11 des Speicherhebels 10 gegen den vorzugsweise winkelförmigen Vorsprung 7 des Auslösehebels 2 gedrückt wird und zwar vorzugsweise in den Winkel des Vorsprungs 7 derart hinein, dass dadurch die Position des Auslösehebels 2 durch den Speicherhebel fixiert wird. Um dies besonders problemlos zu ermöglichen, ist das Ende 1 1 vorzugsweise spitzwinkelig mit dem angrenzenden taschenförmigen Bereich 25 verbunden. In der Figur 6 ist ferner eine abstehende Auslösekontur 24 der Drehfalle 16 zu sehen, die in Richtung des Auslösehebels 2 absteht. Diese Auslösekontur 24 der Drehfalle 16 zu sehen, die in Richtung des Auslösehebels 2 absteht. Diese Auslösekontur 24 ist vorteilhaft benachbart zu dem Hebel des Auslösehebels 2 anbeordnet, der die Mitnehmerkontur 4 aufweist.

Im verrasteten Zustand liegt die Rastfläche 15 der Sperrklinke 1 an der Rostfläche 26 der Drehfalle 16 an. Die Figuren 5 und 6 zeigen den Fall, dass das der Speicherhebel 10 auf den Auslösehebel 2 eine solche Kraft ausübt dass dieser in die hier gezeigte nicht auslösende Stellung bewegt werden kann und in dieser nicht auslösenden Stellung gehalten. wird Der Speicherhebel trägt so vorteilhaft dazu bei, den Auslösehebel geeignet zu bewegen und/ oder zu halten.

Um das Gesperre zu öffnen, wird nun der Auslösehebel 2 ausgehend von der Figur 5 im Uhrzeigersinn verschwenkt. Es wird so die geöffnete Stellung des Auslösehebels 10 wie in der Figur 7 gezeigt erreicht. Diese zeigt wiederum eine Aufsicht auf die Innenseite des Schlossdeckels 8. Die Figur 8 zeigt die Stellung der Figur 7 von der Außenseite des Schlossdeckels 8 aus gesehen. Der Schlossdeckel 8 ist wiederum transparent dargestellt. Erreicht so der Auslösehebel 10 seine in den Figuren 7 und 8 gezeigte geöffnete Stellung, so gelangt dann der Winkel förmige Vorsprung 7 des Auslösehebels 2 in einen vorzugsweise Taschen förmigen Endbereich 25 des Speicherhebel 10 hinein. Dies geschieht durch Verschwenken des Speicherhebels 10 um den Befestigungspunkt 12 des Speicherhebels 10 (im Fall der Darstellung der Figur 7 im Uhrzeigersinn, im Fall der Darstellung der Figur 8 entgegengesetzt zum Uhrzeigersinn. Es entsteht so eine vorzugsweise vorgesehene Rastverbindung zwischen dem Speicherhebel 10 und dem Auslösehebel 2. Die Stellung des Auslösehebel 2 wird so gesichert. Der Auslösehebel 2 kann nun nicht mehr in die Stellung zurück verschwenkt werden, die in den Figuren 5 und 6 dargestellt ist. Im Fall der Darstellung der Figur 7 kann der Auslösehebel 2 daher nicht mehr entgegengesetzt zum Uhrzeigersinn verschwenkt werden.

Die in den Figuren 7 und 8 nicht dargestellte Sperrklinke 1 ist durch die Mitnehmerkontur 4 zugleich in ihre geöffnete Stellung hinein bewegt worden. Die Drehfalle 16 ist also nicht mehr verrostet. Da der Auslösehebel 2 nicht mehr zurück verschwenkt werden kann, kann auch die Sperrklinke 1 nicht mehr in eine Raststellung zurück verschwenkt werden. Dies wird durch das Halten des Endes 5 der Sperrklinke 1 durch die Mitnahmekontur 4 des Auslösehebel 2 verhindert. Ein Schloss mit diesem Gesperre kann daher auch dann zuverlässig geöffnet werden, wenn ein Öffnen einer zugehörigen Tür oder Klappe durch eine Last, beispielsweise eine Schneelast, behindert wird.

Da gemäß den Figuren 7 und 8 die Drehfalle 16 nicht mehr verrastet ist, kann diese in Richtung ihrer Öffnungsstellung verschwenken (im Fall der Darstellung der Figur 7 im Uhrzeigersinn; im Fall der Darstellung der Figur 8 entgegengesetzt zum Uhrzeigersinn). Dieses Verschwenken wird in den Figuren 9 und 10 dargestellt. Die Figur 9 zeigt eine Aufsicht auf die innenseite des Schlossdeckels 8. Die Figur 10 zeigt eine Aufsicht auf die Außenseite des Schlossdeckel 8. Im Fall der Figur 10 ist der Schlossdeckel 8 wiederum transparent dargestellt. Hat die Drehfalle 16 ihre in den Figuren 9 und 10 gezeigte Stellung erreicht, so erreicht die Auslösekontur 24 von dem Federschenkel 19 aus gesehen die Rückseite der Anlogefläche 14 des Speicherhebel 10. Da die Ablagefläche 14. wie in der Figur 3 gezeigt, gegenüber dem angrenzenden Armabschnitt 15 des Speicherhebels 10 in Richtung Drehfalle 16 vorteilhaft vorsteht, kann die Auslösekontur 24 durch weiteres Verschwenken der Drehfalle in Öffnungsrichtung entlang der Rückseite der Anlagefläche 14 bewegt werden. Durch diese Bewegung der Auslösekontur 24 entlang der Rückseite der Anlagefläche 14 wird der Speicherhebel 10 entgegengesetzt zur Kraft des vorgespannten Federschenkels 19 zurück verschwenkt und zwar im Fall der Darstellung der Figur 10 entgegengesetzt zum Uhrzeigersinn. Hierdurch wird der Vorsprung 7 des Auslösehebels 2 von dem taschenförmige Bereich 25 des Speicherhebels 10 entfernt bzw. aus diesem Taschen förmigen Bereich 25 heraus bewegt. Die Rastverbindung zwischen dem Speicherhebel 10 und dem Auslösehebel 2 wird so als Folge des Verschwenkens der Drehfalle 16 in ihre geöffnete Stellung (die in den Figuren 11 und 12 gezeigt wird) aufgehoben. Die Figur 11 zeigt eine Aufsicht auf die Innenseite des Schlossdeckels 8. Die Figur 12 zeigt eine Aufsicht auf die Außenseite des Schlossdeckels 8, wobei der Schlossdeckel 8 transparent dargestellt ist.

Die einzelnen Abschnitte 15, 14, 25, 11 des Speicherhebels 10 sind wie dargestellt winkelartig miteinander verbunden, um so den geschilderten Bewegungsablauf nebst den damit verbundenen Wirkungen besonders geeignet bereitstellen zu können. Wie die Figur 3 verdeutlicht, kann zur Förderung der Stabilität eine dünne Fläche zusätlich vorgesehen sein, die die Verbindung zwischen der Ablagefläche 14 und dem Taschen förmigen Bereich 25 stabilisiert und/ oder zwischen dem Taschen förmigen Bereich 25 und dem Ende 11. Derartige verbindende Flächen sind vorzugsweise benachbart zur Außenwand 13 vorgesehen, um eine kompakte Bauweise zu ermöglichen.

Während des Öffnens eines Gesperres hat der Speicherhebel 10 also vorübergehend den Auslösehebel 2 und damit auch die Sperrklinke 1 derart verrastet, dass die Sperrklinke 1 während des Öffnens der Drehfalle nicht in ihrer Raststellung unplanmäßig verschwenkt werden kann. Ein derartiges Gesperre lässt sich daher auch dann zuverlässig öffnen, wenn das Öffnen einer zugehörigen Tür oder Klappe durch eine Last wie eine Schneelast behindert wird. Diese Raststellung ist wieder deaktiviert, wenn die Drehfalle ihre geöffnete Stellung erreicht hat. So wird sichergestellt, dass die Drehfalle 16 nun wieder planmäßig für ein Schließen einer zugehörigen Tür oder Klappe verrastet werden kann.

### Bezugszeichenliste

- 1:: Sperrklinke;
- 2:: Auslösehebel,
- 3:: Achse für die Sperrklinke;
- 4:: Mitnehmerkontur des Auslösehebels;
- 5:: vorstehendes Ende der Sperrklinke;
- 6:: relativ kurzer Arm des Auslösehebels;
- 7:: Winkelförmiger Vorsprung des relativ kurzen Arms des Auslösehebels;
- 8:: Gehöusedeckel;
- 9:: Einlaufbereich des Gehäusedeckels;
- 10:: Speicherhebel;
- 11:: bewegliches Ende des Speicherhebels;
- 12.: befestigtes Ende des Speicherhebel;
- 13:: Außenwand des Schlossdeckels;
- 14:: Anlagefläche des Speicherhebels;
- 15:: erster Armabschnitt des Speicherhebels ausgehend vom Befestigungspunkt;
- 16:: Drehfalle;
- 17:: Achse für die Lagerung des Auslösehebels;
- 18:: Achse für die Lagerung der Drehfalle;
- 19:: erster Schenkel einer Feder;
- 20:: zweiter Schenkel der Feder;
- 21:: Wicklung der Feder;
- 22:: Stegbereich des Schlossdeckels für ein Anliegen eines Schenkels der Feder;
- 23:: Bolzen des Auslösehebels für ein Halten einer Wicklung der Feder;
- 24:: Auslösekontur der Drehfalle;
- 25:: faschenförmige Abschnitt des Speicherhebels;
- 26:: Rastfläche der Drehfalle;
- 27:: Steg des Schlossdeckel für ein Befestigen des Speicherhebels.

## Patentansprüche

1. Schloss insbesondere für eine sich horizontal erstreckende Haube eines Kraftfahrzeugs mit einem Gesperre aus Drehfalle (16) und Sperrklinke (1) für ein Verrasten der Drehfalle (16), mit einem Auslösehebel (2) für ein Öffnen des Gesperres, mit einem Speicherhebel (10) für ein vorübergehendes Halten der Sperrklinke (1) in ihrer geöffneten Stellung während des Öffnens des Gesperres, wobei der Speicherhebel (10) als Feder ausgebildet ist, **dadurch gekennzeichnet, dass** eine vorzugsweise aus Metall bestehende Feder (19, 20, 21) vorhanden ist, die eine Kraft auf den Speicherhebel (10) auszuüben vermag, mit der der Speicherhebel (10) insbesondere für ein vorübergehendes Halten der Sperrklinke (1) verschwenkt werden kann.

2. Schloss nach dem vorhergehenden Anspruch, **dadurch gekennzeichnet, dass** der Speicherhebel (10) für das vorübergehende Halten der Sperrklinke (1) parallel zur Schwenkebene des Gesperres (1, 16) und/ oder parallel zur Außenwand (13) des Schlossdeckels (8) verschwenkt werden kann.

3. Schloss nach einem der vorhergehenden Ansprüche, **dadurch gekennzeichnet, dass** das Schloss einen Schlossdeckel (8) umfasst und der Speicherhebel (10) einteilig mit dem Schlossdeckel verbunden ist.

4. Schloss nach dem vorhergehenden Anspruch, **dadurch gekennzeichnet, dass** der Schlossdeckel (8) aus Kunststoff besteht.

5. Schloss nach einem der vorhergehenden Ansprüche, **dadurch gekennzeichnet, dass** der Speicherhebel (10) den Auslösehebel (2) in seine nicht auslösende Stellung zu bewegen und/oder in dieser nicht auslösenden Stellung zu halten vermag, wenn das Schloss verrastet ist.

6. Schloss nach einem der vorhergehenden Ansprüche, **dadurch gekennzeichnet, dass** der Speicherhebel (10) einen befestigten ersten Armabschnitt (15) aufweist, der insbesondere T-artig und/oder winkelförmig mit einer Anlagefläche (14) für eine Feder (19, 20, 21) und/oder für eine Auslösekontur (24) der Drehfalle (16) verbunden ist.

7. Schloss nach einem der vorhergehenden Ansprüche, **gekennzeichnet durch** eine Rastverbindung zwischen Speicherhebel (10) und Auslösehebel (2) und/oder zwischen Speicherhebel (10) und Sperrklinke (1) für ein vorübergehendes Halten der Sperrklinke (1) in ihrer geöffneten Stellung während des Öffnens des Gesperres.

8. Schloss nach einem der vorhergehenden Ansprüche, **dadurch gekennzeichnet, dass** der Speicherhebel (10) einen taschenförmigen Abschnitt (25) aufweist, in den der Auslösehebel (2) und/oder die Sperrklinke (1) für ein vorübergehendes Halten der Sperrklinke (1) in ihrer geöffneten Stellung während des Öffnens des Gesperres einzurasten vermag.

9. Schloss nach dem vorhergehenden Anspruch, **dadurch gekennzeichnet, dass** der taschenförmige Abschnitt (25) mit einer Anlagefläche (14) des Auslösehebels (10) winkelförmig verbunden ist.

10. Schloss nach einem der beiden vorhergehenden Ansprüche, **dadurch gekennzeichnet, dass** ein freies Ende (11) des Speicherhebels (10) winkelförmig mit einem taschenförmigen Abschnitt (25) des Speicherhebels (10) verbunden ist.

11. Schloss nach einem der vorhergehenden Ansprüche, **dadurch gekennzeichnet, dass** der Auslösehebel (2) und die Sperrklinke (1) um eine gemeinsame Achse (17) herum drehbar gelagert sind.

12. Schloss nach dem vorhergehenden Anspruch, **dadurch gekennzeichnet, dass** der Auslösehebel (2) eine Achse (3) für eine drehbare Lagerung der Sperrklinke (1) aufweist.

13. Schloss nach einem der vorhergehenden Ansprüche, **dadurch gekennzeichnet, dass** der Auslösehebel (2) eine abstehende Mitnehmerkontur (4) für ein Herausbewegen der Sperrklinke (1) aus einer Raststellung aufweist.

14. Schloss nach einem der vorhergehenden Ansprüche, **dadurch gekennzeichnet, dass** die Drehfalle (16) eine von der Drehfalle (16) abstehende Auslösekontur (24) umfasst, durch die der Speicherhebel nach einem Verschwenken für ein vorübergehendes Halten der Sperrklinke (1) zurück geschwenkt werden kann.

## Claims

1. Latch in particular for a horizontally extending hood of a motor vehicle with a locking mechanism consisting of a catch (16) and a pawl (1) for ratcheting of the catch (16), with a triggering lever (2) for opening of the locking mechanism, with an memory lever (10) for temporary holding of the pawl (1) in its open position during opening of the locking mechanism, whereby the memory lever (10) is formed as a spring, **characterized in that** a spring (19, 20, 21) preferably made of metal is present which is capable of exerting a force on the memory lever (10), with which the memory lever (10) can be pivoted in particular for temporary holding of the pawl (1).

2. Latch according to the previous claim, **characterized in that** the memory lever (10) for temporary holding of the pawl (1) can be pivoted parallel to the pivoting plane of the locking mechanism (1, 16) and/or parallel to the external wall (13) of the latch cover (8).

3. Latch according to one of the previous claims, **characterized in that** the latch encompasses a latch cover (8) and the memory lever (10) is connected with the latch cover as a single component.

4. Latch according to the previous claim, **characterized in that** the latch cover (8) is made of plastic.

5. Latch according to one of the previous claims, **characterized in that** the memory lever (10) is capable of holding and/or moving the triggering lever (2) into its non-triggering position when the latch is ratcheted.

6. Latch according to one of the previous claims, **characterized in that** the memory lever (10) has an attached first arm section (15) which is connected in particular in a T-shape and/or an angular shape with an adjacent area (14) for a spring (19, 20, 21) and/or for a triggering contour (24) of the catch (16).

7. Latch according to one of the previous claims, **characterized by** a ratchet connection between the memory lever (10) and the triggering lever (2) and/or between the memory lever (10) and the pawl (1) for temporary holding of the pawl (1) in its open position during opening of the locking mechanism.

8. Latch according to one of the previous claims, **characterized in that** the memory lever (10) has a pocket-shaped section (25) in which the triggering lever (2) and/or the pawl (1) is capable of ratcheting in for temporary holding of the pawl (1) in its open position during opening of the locking mechanism.

9. Latch according to the previous claim, **characterized in that** the pocket-shaped section (25) is connected in an angular shape to an adjacent area (14) of the triggering lever (10).

10. Latch according to one of the two previous claims, **characterized in that** a free end (11) of the memory lever (10) is connected in an angular shape with a pocket-shaped section (25) of the memory lever (10).

11. Latch according to one of the previous claims, **characterized in that**, the triggering lever (2) and the pawl (1) are rotatably accommodated around a common axis (17).

12. Latch according to the previous claim, **characterized in that**, the triggering lever (2) has an axis (3) for rotatable accommodation of the pawl (1).

13. Latch according to one of the previous claims, **characterized in that**, the triggering lever (2) has a protruding towing arm contour (4) for moving the pawl (1) out of a ratchet position.

14. Latch according to one of the previous claims, **characterized in that**, the catch (16) encompasses a triggering contour (24) protruding from the catch (16) by means of which the memory lever can be pivoted back after pivoting for temporary holding of the pawl (1).

## Revendications

1. Serrure, notamment pour un coffre de véhicule à moteur s'étendant au moins partiellement à l'horizontale comprenant un dispositif de verrouillage, composé d'un pêne pivotant (16) et d'un cliquet (1) pour l'encliquetage du pêne pivotant (16), un levier de libération (2) pour ouvrir le dispositif de verrouillage, un levier à mémoire (10) pour maintenir temporairement le cliquet (1) en position ouverte pendant l'ouverture du dispositif de verrouillage, le levier à mémoire (10) étant conçu comme un ressort **caractérisée en ce qu'**il existe un ressort (19, 20, 21) de préférence en métal qui peut exercer une force sur le levier à mémoire (10) permettant de faire basculer le levier à mémoire (10) en particulier pour un maintien temporaire du cliquet (1).

2. Serrure selon la revendication précédente **caractérisée en ce que** le levier à mémoire (10) peut être basculé pour le maintien temporaire du cliquet (1) parallèlement au niveau de basculement du dispositif de verrouillage (1, 16) et/ou parallèlement à la paroi extérieure (13) du couvercle de serrure (8).

3. Serrure selon l'une des revendications précédentes **caractérisée en ce que** la serrure comprend un couvercle de serrure (8) et le levier à mémoire (10) est connecté en un bloc avec le couvercle de serrure.

4. Serrure selon la revendication précédente **caractérisée en ce que** le couvercle de serrure (8) est en plastique.

5. Serrure selon l'une des revendications précédentes **caractérisée en ce que** le levier à mémoire (10) peut déplacer le levier de libération (2) dans sa position non déclenchable et/ou le maintenir dans cette position non déclenchable lorsque la serrure est encliquetée.

6. Serrure selon l'une des revendications précédentes **caractérisée en ce que** le levier à mémoire (10) présente une première section de bras (15) fixée qui est connectée en T et/en forme d'angle avec la surface de pose (14) pour un ressort (19, 20, 21) et/ou pour un contour de déclenchement (24) du pêne pivotant (16).

7. Serrure selon l'une des revendications précédentes **caractérisée en ce qu'**il existe une liaison d'encliquetage entre le levier à mémoire (10) et levier de libération (2) et/ou entre le levier à mémoire (10) et le cliquet (1) pour un maintien temporaire du cliquet (1) dans sa position ouverte pendant l'ouverture du dispositif de verrouillage.

8. Serrure selon l'une des revendications précédentes **caractérisée en ce que** le levier à mémoire (10) présente une section en forme de poche (25) dans laquelle le levier de libération (2) et/ou le cliquet (1) pour un maintien temporaire du cliquet (1) peut s'enclencher dans sa position ouverte pendant l'ouverture du dispositif de verrouillage.

9. Serrure selon l'une des revendications précédentes **caractérisée en ce que** la section en forme de poche (25) est connectée en forme d'angle à une surface de pose (14) du levier de libération (10).

10. Serrure selon l'une des deux revendications précédentes **caractérisée en ce qu'**une extrémité libre (11) du levier à mémoire (10) est connectée en forme d'angle à une section en forme de poche (25) du levier à mémoire (10).

11. Serrure selon l'une des revendications précédentes **caractérisée en ce que** le levier de libération (2) et le cliquet (1) sont logés de façon pivotable autour d'un axe commun (17).

12. Serrure selon la revendication précédente **caractérisée en ce que** le levier de libération (2) présente un axe (3) pour un logement pivotable du cliquet (1).

13. Serrure selon l'une des revendications précédentes **caractérisée en ce que** le levier de libération (2) présente un contour d'entraînement (4) éloigné pour un mouvement de sortie du cliquet (1) hors de sa position d'encliquetage.

14. Serrure selon l'une des revendications précédentes **caractérisée en ce que** le pêne pivotant (16) comprend un contour de déclaration (24) éloigné du pêne pivotant (16) par lequel le levier à mémoire peut être rebasculé après un basculement pour un maintien temporaire du cliquet (1).
